# EUROPÄISCHE PATENTSCHRIFT

(11) **EP 4 107 426 B1**
(45) Veröffentlichungstag und Bekanntmachung des Hinweises auf die Patenterteilung: **29.01.2025**
(21) Anmeldenummer: 21704227.4
(22) Anmeldetag: 05.02.2021
(51) Int. Cl.: F21S 4/28, F21V 7/00

(54) **LÄNGLICHE LEUCHTE**
ELONGATED LAMP
LAMPE ALLONGÉE

(30) Priorität: 19.02.2020 DE 202020100899 U
(43) Veröffentlichungstag der Anmeldung: 28.12.2022
(73) Patentinhaber: Zumtobel Lighting GmbH, 6850 Dornbirn (AT)
(72) Erfinder: LUDWICZAK, Bogna, 88145 Opfenbach (DE); COVI, Matthias, 6870 Reuthe (AT)
(74) Vertreter: Thun, Clemens
(86) Internationale Anmeldenummer: PCT/EP2021/052890
(87) Internationale Veröffentlichungsnummer: WO 2021/165068

(56) Entgegenhaltungen:
- EP-A1- 2 636 943
- KR-B1- 101 275 514
- US-A1- 2018 022 268

## Beschreibung

Die vorliegende Erfindung betrifft eine längliche Leuchte, mit deren Hilfe über einen schmalen Lichtaustrittsbereich eine hohe Lichtmenge blendungsfrei abgegeben werden soll.

Lineare Beleuchtungslösungen kommen in der Beleuchtungstechnologie in vielfältiger Hinsicht zum Einsatz und werden sowohl in Form von Einzelleuchten als auch in Form länglicher sog. Lichtbänder zur Verfügung gestellt. Aufgrund ihrer schmalen Bauform zeichnen sich derartige Leuchten bzw. Lichtbänder im Vergleich zu großflächigen Leuchte oftmals durch ihre elegante Erscheinungsform aus, weshalb sie in verschiedensten Anwendungsfällen verwendet werden.

Sollen derartige Leuchten zur Beleuchtung von Arbeitsplätzen verwendet werden, ist es erforderlich, dass eine entsprechend hohe Lichtmenge abgegeben wird, um den Anforderungen einer üblichen Arbeitsplatzbeleuchtung genügen zu können. Die bislang hierbei übliche Lösung zur Realisierung einer schmalen linearen Leuchte bestand dann darin, mehrere hintereinander angeordnete LED-Module zu verwenden, die von einem weißen oder verspiegelten Rinnenreflektor umfasst sind. Unterhalb des Reflektors befindet sich dann ein optisches Sandwich bestehend aus Streufolien und lichtbrechenden Strukturen, um die zur Beleuchtung von Arbeitsplätzen erforderliche Entblendung zu gewährleisten. Alternativ hierzu wurden zur Lichtbeeinflussung auch den LEDs zugeordnete topfartige Reflektoren verwendet, die dann allerdings zur Unterseite hin offen sind und somit einen direkten Einblick in die Leuchte ermöglichen.

Derzeit besteht eine klare Tendenz dahingehend, die Leuchten immer schmaler zu gestalten, wobei trotz allem die Menge des abgegebenen Lichts weiter erhöht werden soll. Beispielsweise wäre es wünschenswert, Leuchten zur Verfügung zu stellen, deren Lichtaustrittsbereich eine Breite in der Größenordnung von lediglich etwa 30 mm beträgt. Gleichzeitig soll allerdings die lichtabgebende Fläche der Leuchte möglichst homogen erscheinen, was den Einsatz der oben erwähnten, zur Unterseite hin offenen Einzelreflektoren ausschließt. Stattdessen wird nach Lösungen gesucht, bei der trotz schmaler Lichtaustrittsöffnung und homogener Lichtabgabe eine hohe Lichtmenge abgegeben werden kann, die darüber hinaus auch die Anforderungen hinsichtlich einer zu Arbeitszwecken geeigneten Entblendung erfüllt.

Die EP 2 636 943 A1 zeigt ein LED-Lampenset zur Verbesserung der Beleuchtung und zur Beseitigung von Phantombildern umfasst einen Lampenschirm (20), eine Diffusionsmembran (10) und eine Leiterplatte (30). Der Lampenschirm (20) hat eine Vielzahl von Lichtschalen (23), die jeweils eine Gehäusekammer (24) zur Aufnahme von mindestens einer LED (40) aufweisen. Die Diffusionsmembran (10) bedeckt die Lichtaustrittsfläche (271), besteht aus einem transparenten Material und weist eine Vielzahl von transparenten Höckern (11) auf der Oberfläche auf.

Die US 2018/0022268 Al stellt eine LED-Autolampe bereit, die eine äußere Schale, zwei Trägerkomponenten, eine Hauptsteuerungsplatine und eine Beleuchtungslampengruppe umfasst, wobei die Beleuchtungslampengruppe eine Vielzahl von LED-Beleuchtungslampenkugeln, die auf die Hauptsteuerungsplatine äquidistant aufgeschweißt sind, und eine Vielzahl von Beleuchtungslichtschalenkomponenten umfasst, die nebeneinander auf der Hauptsteuerungsplatine angeordnet sind und die Vielzahl von LED-Beleuchtungslampenkugeln jeweils abdecken.

In der KR 101275514 B1 wird eine Beleuchtungsvorrichtung für einen Zebrastreifen angegeben, welche den Abstrahlwinkel des Lichts einstellen kann. Hierbei wird Beleuchtungsvorrichtung für einen Zebrastreifen bereitgestellt, um ein Licht weit in Richtung einer gegenüberliegenden Seite einer Straße abzustrahlen.

Der vorliegenden Erfindung liegt die Aufgabenstellung zugrunde, eine entsprechende Leuchte zur Verfügung zu stellen, welche hinsichtlich ihrer Lichtabgabe die oben genannten Kriterien erfüllt.

Die genannte Aufgabe wird durch eine Leuchte, welche die Merkmale des Anspruchs 1 aufweist, gelöst. Vorteilhafte Weiterbildungen der Erfindung sind Gegenstand der abhängigen Ansprüche.

Bei der erfindungsgemäßen Lösung wird die längliche Lichtquelle durch mehrere in Längsrichtung hintereinander angeordnete LEDs oder LED-Cluster gebildet. Eine homogene Lichtabstrahlung über die gesamte Fläche der länglichen, schmalen Lichtaustrittsöffnung hinweg wird mit Hilfe eines plattenförmigen Elements aus einem transparenten Material erzielt, welches lichtbrechende Strukturen aufweist. Erfindungsgemäß ist allerdings diesem plattenförmigen Element vorgeordnet der Einsatz einer Primär-Optik vorgesehen, welche durch mehrere in Längsrichtung hintereinander angeordnete topfartige Reflektoren gebildet wird, die sich jeweils ausgehend von der Lichtquelle in einer Lichtabstrahlrichtung der Leuchte divergierend erstrecken. Es hat sich gezeigt, dass durch das Zusammenwirken der topfartigen Reflektoren mit der lichtbrechenden Sekundär-Optik auch bei hohen sogenannten Lumenoutputs eine effiziente Beeinflussung des Lichts derart erzielt werden kann, dass das letztendlich von der Leuchte abgegebene Licht die Anforderungen hinsichtlich einer zufriedenstellenden Entblendung erfüllt, insbesondere derart, dass die Bedingung UGR<19 erfüllt werden kann.

Gemäß der vorliegenden Erfindung wird somit eine Leuchte vorgeschlagen, welche aufweist:
- eine längliche Lichtquelle, welche durch mehrere in Längsrichtung hintereinander angeordnete LEDs oder LED-Cluster gebildet ist,
- eine der Lichtquelle zugeordnete Primär-Optik, welche durch mehrere in Längsrichtung hintereinander angeordnete topfartige Reflektoren gebildet ist, dies sich jeweils ausgehend von der Lichtquelle in einer Lichtabstrahlrichtung der Leuchte divergierend erweitern,
- eine in Lichtabstrahlrichtung der Primär-Optik nachfolgende Sekundär-Optik, welche durch ein plattenförmiges Element aus einem transparenten Material gebildet ist, wobei das plattenförmige Element lichtbrechende Strukturen aufweist.

Bei den lichtbrechenden Strukturen der Sekundär-Optik handelt es sich erfindungsgemäß um prismenartige Strukturen, insbesondere um pyramidenförmige Prismenstrukturen. Derartige Strukturen sind an sich bereits bekannt und dienen dazu, die Lichtverteilung eines eingangsseitig eintretenden Strahlenbündels kontrolliert zu erweitern und zu entblenden. Es hat sich nunmehr gezeigt, dass die Entblendungseffizienz derartiger Streustrukturen dann am höchsten ist, wenn das auftreffende Licht nahezu ideal gebündelt auf die Sekundär-Optik auftrifft. Diese Aufgabe wird erfindungsgemäß durch die Nutzung der Primär-Optik erfüllt, welche mit Hilfe der topfartigen Reflektoren das von den LEDs oder LED-Clustern abgegebene Licht in nahezu perfekt parallel verlaufende Lichtstrahlen umlenkt. Auf diesem Weg wird eine äußerst effiziente Beeinflussung der Lichtabgabe ermöglicht, die insbesondere auch bei hohen Lichtmengen und schmalen Lichtaustrittsöffnungen die gewünschte, blendfreie Lichtverteilung gewährleistet.

Vorzugsweise ist vorgesehen, dass die topfartigen Reflektoren Lichtaustrittsöffnungen aufweisen, welche in einer gemeinsamen Ebene liegen, wobei die Sekundär-Optik dann in einem Abstand zu dieser Ebene, insbesondere in einem Abstand von etwa 4 mm angeordnet ist. Durch diese Maßnahme wird gewährleistet, dass keine individuellen Strahlenbündel auf die Lichteintrittsseite der Sekundär-Optik auftreffen, sondern stattdessen im Übergangsbereich zwischen zwei benachbarten topfartigen Reflektoren ein Überlapp auftritt, durch den Leuchtdichte-Unterschiede reduziert bzw. ausgeglichen werden. Hierdurch wird somit das Erscheinungsbild des lichtabgebenden Bereichs der Leuchte insgesamt homogenisiert.

Erfindungsgemäß ist vorgesehen, dass die Topfreflektoren in Längsrichtung gesehen Seitenwandbereiche aufweisen, die eine Parabelform aufweisen, wobei die LEDs bzw. LED-Cluster dann im Fokuspunkt dieser Parabelform angeordnet sind. Die Parabelform gewährleistet in diesem Fall dann eine besonders effiziente Bündelung des Lichts, die - wie oben erläutert - im Hinblick auf die Wirkungsweise der Sekundär-Optik wichtig ist.

Grundsätzlich wäre eine entsprechende Parabelform der topfartigen Reflektoren auch in Querrichtung der Leuchte von Vorteil. Da allerdings zum Erzielen einer hohen Lichtmenge der Abstand zwischen den einzelnen LEDs bzw. LED-Clustern verhältnismäßig gering gewählt werden sollte und dementsprechend die topfartigen Reflektoren nahe beieinanderliegen, würde bei einer durchgängigen Parabelform der Reflektorwände eine Überschneidung zweier benachbarter Reflektoren vorliegen. Um dies zu vermeiden und dennoch eine kompakte Anordnung der LED-Lichtquellen zu ermöglichen, ist deshalb erfindungsgemäß vorgesehen, dass die sich quer zur Längsrichtung der Leuchte erstreckenden Seitenwandbereiche der topfartigen Reflektoren in geneigte, plane Seitenflächen übergehen.

Die topfartigen Reflektoren weisen jeweils Lichteintrittsöffnungen auf, wobei jeder Lichteintrittsöffnung dann eine LED oder ein LED-Cluster zugeordnet ist. Wie bereits erwähnt befinden sich dann die LEDs oder LED-Cluster im Falle parabelförmiger Reflektorwände im Fokuspunkt der Parabel.

Um das Erscheinungsbild der Leuchte zusätzlich homogener zu gestalten, kann ferner vorgesehen sein, dass zwischen der Primär-Optik und der Sekundär-Optik ein zusätzliches lichtstreuendes Element, insbesondere eine Streufolie angeordnet ist. Diese kann beispielsweise an der Lichteintrittsseite der Sekundär-Optik auf dieser aufliegend angeordnet sein.

Die Leuchte gemäß der vorliegenden Erfindung weist vorzugsweise ein längliches Gehäuse auf, welches eine schmale Lichtaustrittsöffnung bildet, wobei die Lichtaustrittsöffnung durch die Sekundär-Optik oder eine an der Sekundär-Optik anliegende lichtdurchlässige Abdeckung vollständig verschlossen ist. Sämtliches die Leuchte verlassende Licht wird also durch die zuvor beschriebenen erfindungsgemäßen Maßnahmen in gewünschter Weise beeinflusst, sodass bei einer bevorzugten Breite der Lichtaustrittsöffnung von etwa 3 cm trotz allem eine hohe Lichtmenge in hoher Qualität abgegeben werden kann.

Nachfolgend soll die Erfindung anhand der beiliegenden Zeichnung näher erläutert werden. Es zeigen:
- Figur 1: ein Ausführungsbeispiel einer erfindungsgemäßen Leuchte in perspektivischer Ansicht;
- Figur 2: eine Schnittdarstellung der erfindungsgemäßen Leuchte in Querrichtung;
- Figur 3: eine Schnittdarstellung der erfindungsgemäßen Leuchte in Längsrichtung;
- Figuren 4 und 5: zwei perspektivische Ansichten des die Primär-Optik bildenden Bauteils;
- Figur 6a: die Beeinflussung des von den LEDs abgegebenen Lichts durch die Primär-Optik;
- Figur 6b: die durch die Primär-Optik erzielbare Lichtverteilung;
- Figur 7a: die weitere Beeinflussung des Lichts durch die Sekundär-Optik und
- Figur 7b: die Verteilung des letztendlich von der erfindungsgemäßen Leuchte abgegebene Lichts.

Das erfindungsgemäße Konzept wird nachfolgend anhand einer länglichen Einzelleuchte erläutert, die beispielsweise zur Beleuchtung eines Büroarbeitsplatzes vorgesehen ist und Licht in hoher Intensität, allerdings dennoch homogen über eine schmale Lichtaustrittsfläche derart entblendet abgeben soll, dass ein so genannter UGR-Wert unterhalb von 19 erzielt wird. Dieser UGR-Wert (Unified Glare Rating) beschreibt die psychologische Blendwirkung eines Beleuchtungssystems in einer bestimmten Betrachterposition, wobei der UGR-Wert 19 für Büroräume maßgeblich ist und nicht überschritten werden sollte, um eine blendfreie Tätigkeit an einem Bildschirmarbeitsplatz gewährleisten zu können.

Allerdings ist darauf hinzuweisen, dass das nachfolgend beschriebene Konzept zur Beeinflussung des Lichts nicht auf die dargestellte Einzelleuchte sowie entsprechende Anwendungsfälle beschränkt ist, sondern immer dann zum Einsatz kommen kann, wenn über eine verhältnismäßig schmale Fläche homogen Licht hoher Intensität derart abgestrahlt werden soll, dass die Gefahr einer Blendung für einen Betrachter weitestgehend vermieden wird. Insbesondere würde sich die Nutzung des nachfolgend beschriebenen optischen Konzepts beispielsweise auch bei so genannten länglichen Lichtbändern anbieten, durch die in einem Wand- oder Deckenbereich eines Raums schmale länglich Streifen gebildet werden, über deren gesamte Länge hinweg homogen Licht abgegeben wird.

Die in Figur 1 in perspektivischer Ansicht sowie in den Figuren 2 und 3 im Schnitt dargestellte Leuchte 100 weist also zunächst ein längliches Gehäuse 50 auf, welches im Wesentlichen durch ein längliches Profilteil 55 gebildet ist. Dieses Profilteil 55, das im dargestellten Ausführungsbeispiel für die Befestigung an einer Tragschiene ausgeführt ist, in gleicher Weise allerdings auch an oder in der Decke eines Raums bzw. abgehängt montiert sein könnte, ist im Querschnitt C- oder H-förmig ausgeführt und bildet somit einen länglichen Aufnahmeraum zur Lagerung der für die Lichterzeugung und Lichtabgabe verantwortlichen Komponenten. An der Oberseite des Profilteils 55 ist ferner ein Betriebsgerät 110 angeordnet, welches die der Leuchte 100 zur Verfügung gestellte Versorgungsspannung in eine geeignete Betriebsspannung für die Leuchtmittel umsetzt.

Das Profilteil 55 besteht hierbei beispielsweise aus einem entsprechenden Strangpressprofil, beispielsweise aus Aluminium, wobei allerdings auch andere Materialien denkbar wären. An der Unterseite des Gehäuses 50 wird durch die beiden Seitenwände 52 des Profilteils 55 eine längliche Lichtaustrittsöffnung 51 festgelegt, über welche das Licht der Leuchte 100 abgegeben wird. Wie bereits erwähnt ist hierbei gewünscht, dass über die gesamte Länge und Breite der Lichtaustrittsöffnung 51 hinweg gleichmäßig homogen Licht abgegeben wird, wobei die Breite der Lichtaustrittsöffnung 51 möglichst schmal sein sollte, bevorzug in einer Größenordnung von etwa 3cm. Dennoch soll intensiv Licht mit einem Lumenoutput von etwa 2000lm/m abgegeben werden.

Als Leuchtmittel kommen bei der Leuchte 100 gemäß der vorliegenden Erfindung LEDs 60 zum Einsatz, die in Längsrichtung des Gehäuses 50 auf einer oder mehreren hintereinander angeordneten LED-Platinen 65 positioniert sind. Im Folgenden wird davon ausgegangen, dass es sich hierbei jeweils um Einzel-LEDs 60 handelt. Denkbar wäre allerdings auch, dass anstelle dieser Einzel-LEDs 60 jeweils LED-Cluster zum Einsatz kommen, die aus mehreren LEDs bestehen. Sind diese dazu ausgelegt, Licht in unterschiedlicher Farbe oder Farbtemperatur abzugeben, so würde im Rahmen einer individuellen Ansteuerung der verschiedenen LEDs die Möglichkeit bestehen, die Farbe oder Farbtemperatur des von der Leuchte 100 insgesamt abgegebenen Lichts zu beeinflussen. Die LED-Platine(n) 65 ist bzw. sind hierbei an einem sich im Wesentlichen horizontal durch das Profilteil 55 erstreckten Steg 56 angeordnet.

Die erfindungsgemäße Beeinflussung des von den LEDs 60 erzeugten Lichts erfolgt mit Hilfe eines optischen Systems 10, dessen Aufbau und Funktion nachfolgend näher erläutert werden soll. Das optische System 10 besteht hierbei im Wesentlichen aus zwei Komponenten, einerseits einer Primär-Optik 20, die unmittelbar den LEDs 60 zugeordnet ist, sowie andererseits einer im Bereich der Lichtaustrittsöffnung 51 der Leuchte 100 befindlichen Sekundäroptik 30.

Im Folgenden soll zunächst die Ausgestaltung und Wirkungsweise der Primär-Optik 20 erläutert werden. Es handelt sich hierbei um ein Bauteil, welches einzeln auch in den Figuren 4 und 5 gezeigt ist und mehrere in Längsrichtung der Leuchte 100 hintereinander angeordnete topfartige Reflektoren 25 bildet, die in einem ersten Schritt eine Bündelung des von den LEDs 60 abgegebenen Lichts erzielen sollen. Diese Primär-Optik 20 wird vorzugsweise durch ein Spritzguss-Kunststoffteil gebildet, welches dann entsprechend hochreflektierend beschichtet bzw. verspiegelt ist. Dabei sind mehrere der topfartigen Reflektoren 25, vorzugsweise alle zu dem dargestellten Bauteil einstückig zusammengefasst.

Die Ausgestaltung der Primär-Optik 20 hierbei derart, dass jeder LED 60 (bzw. jedem LED-Cluster) ein Reflektortopf 25 zugeordnet ist, der das Licht dieser LED 60 entsprechend bündeln soll. Der Reflektortopf 25 weist hierbei an seiner den LEDs 60 zugewandten Seite eine Lichteintrittsöffnung 26 auf, in der die LED 60 positioniert ist bzw. in welche die LED 60 entsprechend hineinragt. Ausgehend von dieser Lichteintrittsöffnung 26 erstrecken sich die Seitenwände des Reflektortopfs 25 divergierend nach unten, sie erweitern sich also in Lichtabstrahlrichtung der Leuchte 100, wobei sie am unteren Ende jeweils eine entsprechende Lichtaustrittsöffnung 27 umschließen. Von den seitlichen Bereichen dieser Lichtaustrittsöffnungen 27 erstrecken sich - wie insbesondere in den Figur 2, 4 und 5 erkennbar ist - seitliche Stege 21 mit daran angeordneten Rastarmen 22, über welche ein Verrasten mit entsprechenden Vorsprüngen des das Gehäuse 50 bildenden Profilteils 55 erfolgt. Auf diese Weise ist eine einfache, werkzeuglose Befestigung der Primär-Optik 20 in dem Leuchtengehäuse 50 ermöglicht.

Die Stege 21 sind dabei derart nach außen geneigt, dass sie für die Lichtabgabe keine wesentliche Funktion erfüllen. Allenfalls an der Oberfläche der nachfolgend näher beschriebenen Sekundär-Optik 30 reflektierte oder gestreute Strahlen könnten an diesen Oberflächen noch zusätzlich reflektiert werden. Die eigentliche Lichtbeeinflussung erfolgt allerdings wie nachfolgend erläutert durch die Seitenwände der topfartigen Reflektoren 25.

Die Funktion der Topf-Reflektoren 25 besteht darin, das von den LEDs 60 emittierte Licht möglichst eng zu bündeln, insbesondere derart, dass das resultierende Strahlenbündel eine sog. Halbwertsbreite (FWHM - Full Width at Half Maximum) unterhalb von 10° aufweist. Eine entsprechend starke Bündelung des Lichts kann beispielsweise dadurch erzielt werden, dass die hochreflektierend ausgestalteten Seitenwände der Topf-Reflektoren 25 parabolisch geformt sind, also einer Parabelform folgen, wobei die LEDs 60 im Fokuspunkt der Parabel angeordnet sind.

Bei der Primär-Optik 20 der erfindungsgemäßen Leuchte 100 ist dementsprechend vorgesehen, dass insbesondere die bezogen auf die Längsrichtung der Leuchte 100 gesehen seitlichen Wandbereiche 25a der Topfreflektoren diese parabolische Form aufweisen und bezogen auf die zentrale Achse I (siehe Figur 2) rotationssymmetrisch ausgeführt sind.

Idealerweise sollten die Topf-Reflektoren 25 über ihren gesamten Umfang hinweg rotationssymmetrisch ausgeführt sein. Allerdings soll - wie eingangs erwähnt - bei der vorliegenden Leuchte 100 eine verhältnismäßig hohe Lichtmenge erzeugt und abgegeben werden, was dazu führt, dass die LEDs 60 oder LED-Cluster in Längsrichtung der Leuchte 100 mit einem verhältnismäßig geringen Abstand hintereinander angeordnet sind. Dieser geringe Abstand der LEDs 60 bedingt, dass im Falle einer vollständigen Rotationssymmetrie der Topf-Reflektoren 25 diese sich entsprechend überschneiden würden. Um dies zu vermeiden, ist deshalb vorgesehen, dass in einer Richtung quer zur Längsrichtung der Leuchte 100 die entsprechenden Seitenwandbereiche 25b von der Parabelform in eine planare Form übergehen, wie dies insbesondere in Figur 3 erkennbar ist.

Die Topf-Reflektoren 25 werden somit insgesamt gesehen aus zwei verschiedenen Seitenwandbereichen 25a, 25b gebildet, einerseits den im Vergleich zur Längsmittelebene der Leuchte 100 seitlichen Wandbereichen 25a, die vollständig bzw. über ihre gesamte Höhe hinweg parabolisch und bezogen auf die Achse I rotationssymmetrisch geformt sind, sowie andererseits den sich quer hierzu erstreckenden Wandereichen 25b, die in eine planare Form übergehen und hierdurch die in Figur 3 erkennbaren V-förmigen Quer-Lamellenstrukturen bilden.

Die Wirkung der Primär-Optik 20 auf das von den zugehörigen LEDs 60 abgegebene Licht ist in den Figuren 6a und 6b dargestellt, wobei Figur 6a den simulierten Strahlenverlauf des LED-Lichts zeigt während hingegen Figur 6b die resultierende Lichtverteilungskurve darstellt. Bereits der Strahlenverlauf in Figur 6a zeigt, dass das von den LEDs 60 zunächst in einen breiten Winkelbereich abgegebene Licht derart durch die Seitenwandbereiche 25a und 25b der Topf-Reflektoren 25 reflektiert wird, dass es als nahezu perfektes parallelisiertes Strahlenbündel nach unten gerichtet ist. Dies zeigt auch die entsprechende Lichtverteilungskurve in Figur 6b, welche eine extrem starke Bündelung des Lichts mit einer äußerst geringen Halbwertsbreite erkennen lässt. Erkennbar ist ferner auch, dass die planare Gestaltung der quer ausgerichteten Seitenwandbereiche 25b keine negativen Auswirkungen und die Lichtbündelung hat und auch in Längsrichtung der Leuchte 100 die Lichtstrahlen effizient parallelisiert werden.

Das in der oben beschriebenen Weise gebündelte Licht wird dann im weiteren Verlauf durch die bereits erwähnte Sekundär-Optik 30 modifiziert, insbesondere aufgeweitet, bevor es über die Lichtabstrahlöffnung 51 der Leuchte 100 abgegeben wird. Bei dieser Sekundär-Optik 30 handelt es sich um eine Mikroprismen-Platte, die aus einem transparenten Material gebildet ist und an ihrer den LEDs 60 abgewandten Oberfläche pyramidenartige Mikro-Prismenstrukturen 35 aufweist. Der Neigungswinkel der Einzel-Pyramiden liegt hierbei im Bereich von 111°. An sich sind derartige Strukturen bereits bekannt und werden in der Beleuchtungstechnologie vielfach eingesetzt. Sie dienen dazu, auftretendes Licht entsprechend leicht zu lenken, um die Lichtabgabe an eine gewünschte Lichtverteilung und Entblendung anzupassen.

Für die erfindungsgemäße Leuchte 100 ist nunmehr wesentlich, dass die Wirkungsweise der Sekundär-Optik 30 umso besser ist, je stärker gebündelt das darauf auftreffende Licht ist. Dies ist der Grund dafür, dass die Topf-Reflektoren 25 der Primär-Optik 20 in der oben beschriebenen Weise dazu ausgelegt sind, das von den LEDs 60 abgegebene Licht extrem stark zu bündeln.

Das auftreffende Licht kann dann in definierter Weise durch die Prismenstrukturen 35 gelenkt werden, wie dies in den Figuren 7a und 7b erkennbar ist. Diese Figuren zeigen in analoger Weise zu den Figuren 6a und 6b den Strahlenverlauf des Lichts sowie die letztendlich hieraus resultierende Lichtverteilung. Dabei ist erkennbar, dass durch die pyramidenförmigen Prismenstrukturen 35 das zunächst stark parallelisierte Licht wieder aufgeweitet wird und hierbei über einen gewünschten Winkelbereich abgegeben wird, wobei dieser allerdings derart gewählt ist, dass eine Halbwertsbreite von etwa 60° nicht überschritten und somit die Voraussetzung für einen UGR-Wert unterhalb von 19 eingehalten wird.

Diese kontrollierte Aufweitung ist allerdings lediglich aufgrund des durch die Primär-Optik 20 eng gebündelten Lichtstrahls möglich. Primär-Optik 20 und Sekundär-Optik 35 in Kombination ermöglichen also, dass eine sehr hohe Lichtmenge über die Lichtaustrittsöffnung 51 der Leuchte 100 abgegeben wird und diese trotz allem einer gewünschten Lichtverteilung entspricht, insbesondere einer Lichtverteilung, die zur Beleuchtung von Büroarbeitsplätzen genutzt werden kann.

Wie weiterhin anhand der Figuren erkennbar ist, weisen die Lichtaustrittsöffnungen 27 der Topf-Reflektoren 25, die in einer gemeinsamen Ebene E liegen, einen gewissen Abstand d zur Oberfläche O der Sekundär-Optik 30 auf (siehe hierzu Figur 2). Dieser Abstand d ist erforderlich, um zu vermeiden, dass die von den Topf-Reflektoren 25 erzeugten Strahlenbündel getrennt auf die Sekundär-Optik 30 auftreffen. Stattdessen kann nunmehr Licht auch auf Bereiche der Sekundär-Optik 30 treffen, welche nicht unmittelbar unterhalb der Öffnung 27 eines Topf-Reflektors 25 liegen. Durch den Abstand d zwischen beiden optischen Komponenten 20 und 30, der vorzugsweise im Bereich von etwa 4 mm liegt, ist also gewährleistet, dass über die gesamte Länge der Leuchte 100 hinweg homogen Licht abgegeben wird. Das heißt, die Lichtaustrittsöffnung 51 erscheint über die gesamte Länge und Breite hinweg im Wesentlichen gleichmäßig hell.

Im dargestellten Ausführungsbeispiel bildet die Sekundär-Optik 30 nicht das abschließende Lichtaustrittselement der Leuchte 100. Stattdessen ist hierfür eine plane, aus einem transparenten Material bestehende Abdeckung 40 vorgesehen, die im Bereich der Lichtaustrittsöffnung 51 des Gehäuses 50 angeordnet ist und auf der die Sekundär-Optik 30 gelagert ist. Für die Lichtabgabe ist diese Abdeckung 40 allerdings nicht weiter von Bedeutung, da sie die Lichtstrahlen nicht entscheidend beeinflussen soll.

Weiterhin kann vorgesehen sein, dass an der den LEDs 60 zugewandten Oberseite der Sekundär-Optik 30 eine Streufolie bzw. generell ein lichtstreuendes Element 45 positioniert ist. Dieses soll einen unmittelbaren Einblick in die Leuchte 100 verhindern, sodass für einen Betrachter die einzelnen LEDs 60 bzw. LED-Cluster sowie die einzelnen Topf-Reflektoren 25 nicht erkennbar sind. Ebenso wie die Abdeckung 40 soll allerdings diese nur leicht streuende Folie 45 die zuvor erläuterte Funktion der Primär-Optik 20 sowie der Sekundär-Optik 30 nicht wesentlich beeinflussen.

Insgesamt wird somit durch das erfindungsgemäße optische Konzept die Möglichkeit eröffnet, Leuchten mit extrem schmalen Lichtaustrittsöffnungen (beispielsweise im Bereich von lediglich etwa 3 cm) zu bilden, welche trotz allem eine sehr hohe Lichtmenge homogen und blendfrei abgeben.

## Patentansprüche

1. Leuchte (100), aufweisend:
• eine längliche Lichtquelle, welche durch mehrere in Längsrichtung hintereinander angeordnete LEDs (60) oder LED-Cluster gebildet ist,
• eine der Lichtquelle zugeordnete Primär-Optik (20), welche durch mehrere in Längsrichtung hintereinander angeordnete topfartige Reflektoren (25) gebildet ist, die sich jeweils ausgehend von der Lichtquelle in einer Lichtabstrahlrichtung der Leuchte (100) divergierend erweitern,
• eine in Lichtabstrahlrichtung der Primär-Optik (20) nachfolgende Sekundär-Optik (30), welche durch ein plattenförmiges Element aus einem transparenten Material gebildet ist, wobei das Element lichtbrechende Strukturen (35) aufweist,
**dadurch gekennzeichnet,**
**dass** es sich bei den lichtbrechenden Strukturen (35) um Prismen, insbesondere um pyramidenförmige Prismen handelt,
und wobei die Topfreflektoren (25) in Längsrichtung gesehen parabolisch geformte Seitenwandbereiche (25a) aufweisen, wobei jeder der Topfreflektoren (25) eine zentrale Achse (I) aufweist, wobei die parabolisch geformten Seitenwandbereiche (25a) rotationssymmetrisch in Bezug auf die zentrale Achse (I) ausgeführt sind, und wobei die LEDs (60) jeweils im Fokuspunkt der Parabel angeordnet sind,
und wobei die Topfreflektoren (25) in einer Richtung senkrecht zur Längsrichtung geneigte Seitenwandbereiche (25b) aufweisen.

2. Leuchte nach Anspruch 1,
**dadurch gekennzeichnet,**
**dass** die topfartigen Reflektoren (25) Lichtaustrittsöffnungen (27) aufweisen, welche in einer gemeinsamen Ebene (E) liegen, wobei die Sekundär-Optik (30) in einem Abstand (d) zu dieser Ebene (E), insbesondere in einem Abstand (d) von etwa 4mm angeordnet ist.

3. Leuchte nach einem der vorherigen Ansprüche,
**dadurch gekennzeichnet,**
**dass** die topfartigen Reflektoren (25) Lichteintrittsöffnungen (26) aufweisen, wobei jeder Lichteintrittsöffnung (26) eine LED (60) oder ein LED-Cluster zugeordnet ist.

4. Leuchte nach einem der vorherigen Ansprüche,
**dadurch gekennzeichnet,**
**dass** mehrere topfartige Reflektoren (25), vorzugsweise alle, zu einem einstückigen Bauteil, insbesondere zu einem Spritzguß-Kunststoffteil zusammengefasst sind.

5. Leuchte nach einem der vorherigen Ansprüche,
**dadurch gekennzeichnet,**
**dass** zwischen der Primär-Optik (20) und der Sekundär-Optik (30) ein lichtstreuendes Element (45), insbesondere eine Streufolie angeordnet ist.

6. Leuchte nach einem der vorherigen Ansprüche,
aufweisend ferner ein längliches Gehäuse (50), welches eine Lichtaustrittsöffnung (51) bildet, wobei die Lichtaustrittsöffnung (51) durch die Sekundär-Optik (30) oder eine an der Sekundär-Optik (30) anliegende lichtdurchlässige Abdeckung (40) vollständig verschlossen ist.

7. Leuchte nach Anspruch 6,
**dadurch gekennzeichnet,**
**dass** die Lichtaustrittsöffnung (51) eine Breite von ca. 3 cm aufweist.

## Claims

1. Luminaire (100), comprising:
• an elongate light source which is formed by a plurality of LEDs (60) or LED clusters arranged one behind the other in the longitudinal direction,
• a primary optical system (20) which is assigned to the light source and is formed by a plurality of pot-like reflectors (25) which are arranged one behind the other in the longitudinal direction, and each widen in a divergent manner from the light source in a light emission direction of the luminaire (100),
• a secondary optical system (30) which follows the primary optical system (20) in the light emission direction and is formed by a plate-shaped element made of a transparent material, the element having light-refracting structures (35),
**characterized in that**
the light-refracting structures (35) are prisms, in particular pyramid-shaped prisms,
and the pot reflectors (25) having parabolically shaped side wall regions (25a) when viewed in the longitudinal direction, each of the pot reflectors (25) having a central axis (I), the parabolically shaped side wall regions (25a) being rotationally symmetrical with respect to the central axis (I), and the LEDs (60) each being arranged at the focal point of the parabola, and the pot reflectors (25) having side wall regions (25b) inclined in a direction perpendicular to the longitudinal direction.

2. Luminaire according to claim 1,
**characterized in that**
the pot-like reflectors (25) have light outlet openings (27) which lie in a common plane (E), the secondary optical system (30) being arranged at a distance (d) from this plane (E), in particular at a distance (d) of approximately 4 mm.

3. Luminaire according to any of the preceding claims,
**characterized in that**
the pot-like reflectors (25) have light inlet openings (26), each light inlet opening (26) being assigned to an LED (60) or an LED cluster.

4. Luminaire according to any of the preceding claims,
**characterized in that**
a plurality of pot-like reflectors (25), preferably all of them, are combined to form a one-piece component, in particular an injection-molded plastics part.

5. Luminaire according to any of the preceding claims,
**characterized in that**
a light-scattering element (45), in particular a scattering film, is arranged between the primary optical system (20) and the secondary optical system (30).

6. Luminaire according to any of the preceding claims,
further comprising an elongate housing (50) which forms a light outlet opening (51), wherein the light outlet opening (51) is completely closed by the secondary optical system (30) or a translucent cover (40) resting against the secondary optical system (30).

7. Luminaire according to claim 6,
**characterized in that**
the light outlet opening (51) has a width of approximately 3 cm.

## Revendications

1. Luminaire (100), présentant :
• une source lumineuse allongée, qui est formée par plusieurs DEL (60) ou groupes de DEL disposés les uns derrière les autres dans la direction longitudinale,
• une optique primaire (20) associée à la source lumineuse, qui est formée par plusieurs réflecteurs (25) en forme de pot disposés les uns derrière les autres dans la direction longitudinale, qui s'élargissent respectivement en divergeant à partir de la source lumineuse dans une direction d'émission de lumière du luminaire (100),
• une optique secondaire (30) qui suit l'optique primaire (20) dans la direction d'émission de lumière et qui est formée par un élément en forme de plaque en un matériau transparent, dans lequel l'élément présente des structures réfringentes (35),
**caractérisé en ce**
**que** les structures réfringentes (35) sont des prismes, en particulier des prismes pyramidaux,
et dans lequel les réflecteurs (25) en forme de pot présentent des zones de paroi latérale (25a) de forme parabolique, vues dans la direction longitudinale, dans lequel chacun des réflecteurs (25) en forme de pot présente un axe central (I), dans lequel les zones de paroi latérale (25a) de forme parabolique sont réalisées avec une symétrie de rotation par rapport à l'axe central (I), et dans lequel les DEL (60) sont disposées chacune au point focal de la parabole, et dans lequel les réflecteurs (25) en forme de pot présentent des zones de paroi latérale (25b) inclinées dans une direction perpendiculaire à la direction longitudinale.

2. Luminaire selon la revendication 1,
**caractérisé en ce**
**que** les réflecteurs (25) en forme de pot présentent des ouvertures de sortie de lumière (27) qui se trouvent dans un plan commun (E), dans lequel l'optique secondaire (30) est disposée à une distance (d) dudit plan (E), en particulier à une distance (d) d'environ 4 mm.

3. Luminaire selon l'une des revendications précédentes,
**caractérisé en ce**
**que** les réflecteurs (25) en forme de pot présentent des ouvertures d'entrée de lumière (26), dans lequel une DEL (60) ou un groupe de DEL est associé(e) à chaque ouverture d'entrée de lumière (26).

4. Luminaire selon l'une des revendications précédentes,
**caractérisé en ce**
**que** plusieurs réflecteurs (25) en forme de pot, de préférence tous, sont réunis en un composant d'une seule pièce, en particulier en une pièce en matière plastique moulée par injection.

5. Luminaire selon l'une des revendications précédentes,
**caractérisé en ce**
**qu'**un élément de diffusion de la lumière (45), en particulier une feuille de diffusion, est disposé(e) entre l'optique primaire (20) et l'optique secondaire (30).

6. Luminaire selon l'une des revendications précédentes,
présentant en outre un boîtier allongé (50) qui forme une ouverture de sortie de lumière (51), dans lequel l'ouverture de sortie de lumière (51) est complètement fermée par l'optique secondaire (30) ou par un élément de recouvrement (40) transparent à la lumière et s'appliquant contre l'optique secondaire (30).

7. Luminaire selon la revendication 6,
**caractérisé en ce**
**que** l'ouverture de sortie de lumière (51) présente une largeur d'environ 3 cm.
